# EUROPÄISCHE PATENTSCHRIFT

(11) **EP 0 276 844 B1**
(45) Veröffentlichungstag und Bekanntmachung des Hinweises auf die Patenterteilung: **15.04.1992**
(21) Anmeldenummer: 88101208.2
(22) Anmeldetag: 28.01.1988
(51) Int. Cl.: B65D 19/06

(54) **Verbindungselement zur Herstellung einer lösbaren Verbindung zwischen einer Palette und einem faltbaren Behälter aus Wellpappe, Pappe oder ähnlichem Material**
Connecting element for the manufacture of a detachable connection between a pallet and a foldable container of corrugated board or cardboard
Elément de connexion pour la fabrication d'une connexion amovible entre une palette et un récipient pliable de carton ondulé ou de carton

(30) Priorität: 29.01.1987 DE 3702848
(43) Veröffentlichungstag der Anmeldung: 03.08.1988
(73) Patentinhaber: Europa Carton Aktiengesellschaft, D-20095 Hamburg (DE)
(72) Erfinder: Wittmann, Fritz W., D-6729 Bellheim (DE)
(74) Vertreter: Patentanwälte Wenzel & Kalkoff

(56) Entgegenhaltungen:
- AU-B- 3 165 684
- FR-A- 2 575 727
- GB-A- 2 083 444
- GB-A- 2 150 533

## Beschreibung

Die Erfindung betrifft einen Behälter-Verbund für Paletten, umfassend einen faltbaren Behälter aus Wellpappe, Pappe oder ähnlichem Material mit Bodenklappen, die eine Öffnung einschließen und ein Verbindungselement zur Herstellung einer lösbaren Verbindung zwischen einer Palette und dem faltbaren Behälter, wobei das Verbindungselement aus Wellpappe, Pappe oder ähnlichem Material besteht und mindestens ein auf der Oberfläche der Palette befestigbares erstes Flächenteil sowie ein gegen dieses faltbares, die Öffnung durchgreifendes zweites Flächenteil umfaßt und das erste und das zweite Flächenteil aus einem Zuschnitt gefaltet sind, den Außen- bzw. Innenabmessungen der halben Behältergrundfläche entsprechen, um zwei zueinander im wesentlichen in einem der Stärke des Behälterbodens entsprechenden Abstand verlaufende Faltlinien gegeneinander faltbar sind sowie im zusammengefalteten Zustand die Bodenklappen einer Behälterhälfte sandwichartig von unten und oben bedecken.

Ein Behälter-Verbund der eingangs genannten Art (GB-A-2 150 533) umfaßt Zwei Verbindungselemente, die mit Hilfe eines ersten, unteren Flächenteils auf der Palette befestigt werden und zum Festlegen des Behälters mit Hilfe seiner Bodenklappen dienen. Diese Verbindungselemente weisen, über eine doppelte Faltlinie an dem ersten Flächenteil angelenkt, ein zentrales zweites Flächenteil auf, an dem wiederum seitlich, gegenüber dem ersten Flächenteil durch Schnitte getrennt, Flügelteile angelenkt sind. Das zweite Flächenteil wird mit eingefalteten Flügelteilen in den Behälterboden über eine in diesem angeordnete rechtwinklige Ausnehmung eingeführt, woraufhin die Flügelteile ausgeklappt werden und die Bodenklappen des Behälters überlagern. Da die Flügelteile gegenüber dem ersten Flächenteil getrennt sind, ist eine Verbindung von Unter- und Oberteil des Verbindungselementes nur über das zentrale Flächenteil gegeben, wodurch eine entsprechend hergestellte Boxpalette nicht den Festigkeitsanforderungen bei Torsion, Kippen oder ähnlichen Belastungen genügt. Eine Zentrierung und Ausrichtung des Behälters mit Hilfe des Befestigungselements ist praktisch nur in eingeschränktem Maße möglich, weil zwischen den Flügelteilen und dem ersten Flächenteil allein eine mittelbare Verbindung über die Faltung zu dem zentralen zweiten Flächenteil besteht.

Zur Herstellung eines anderen Behälter-Verbundes für Palette ist ein plattenförmiges Verbindungselement bekannt (DE-OS 27 09 337, DE-OS 31 04 230), das einen auf der Unterlage, d.h. der Palette zu befestigenden Teil in Form eines ersten Bodenabschnitts sowie zwei weitere, an dem ersten Teil angelenkte klappbare Teile aufweist, die zwischen zwei Endstellungen verstellbar sind und in ihrer ersten Endstellung das Aufsetzen des Behälterkörpers ermöglichen. Das Verbindungselement wird in aufgerichteter Stellung der klappbaren Teile mit Befestigungsmitteln an der Oberseite der Palette befestigt, über einen Bodenausschnitt des Behälters in dessen Inneres eingefügt und unter Herabklappen der klappbaren Teile von oben gegen einen zweiten, von schmalen Randstegen gebildeten Bodenabschnitt des Behälters angelegt, wobei es letzteren gegenüber der Unterlage festklemmt. Die Übertragung der beträchtlichen, z.B. beim Rangieren und/oder plötzlichen Abbremsen während des Transports an dem Transportbehälter wirksam werdenden Kräfte auf die Palette erfolgt dabei im wesentlichen, zumindest hinsichtlich der Kippmomente und/oder Scherkräfte, über den erwähnten ersten Teil des ersten Bodenabschnitts, der die Form eines sich zentral erstreckenden, langen Streifens hat.

Um die in diesem sehr begranzten Bereich auftretenden hohen Kräfte, die nach statistischen Werten der Deutschen Bundesbahn im Schienenverkehr bis zum 5-fachen Gewicht betragen können, besser beherrschen zu können, wurde gegenüber der früheren Anordnung (DE-OS 27 09 337) mit beliebigen Befestigungsmitteln wie z.B. üblichen Klammern eine Befestigungsform mittels Flachkopfstopfen geschaffen (DE-OS 31 04 230), wodurch eine erhöhte Sicherheit des ersten Bodenabschnitts gegen Ausreißen erzielt wird. Beiden bekannten Anordnungen gemeinsam bleibt aber der Nachteil, daß außerhalb dieses mittleren schmalen Streifens die Anlage zwischen dem Bodenabschnitt des Behälters und der Palette allein durch das Gewicht des in dem Behälter gelagerten Materials erzielt wird, so daß infolge eines hohen Schwerpunktes, aber auch bei nicht genügender Auslastung des Behälters oder bei Ungleichbelastung im Randbereich, eine ungenügende Anlage zwischen Behälterboden und Palette besteht und es besonders zu Verformungen im unteren Kantenbereich des Kartons und damit leicht zu Beschädigungen des z.T. hochwertigen verpackten Gutes kommen kann. Neben diesen bei der Benutzung infolge der beim Rangieren und sonstigem Transport auftretenden hohen Belastungen bis zum 5-fachen Gewicht der Ladeeinheit und den daraus resultierenden Verformungen erfordert das Grundkonzept eines mit solchen faltbaren Klappen versehenen ersten, die Befestigung des Behälters herstellenden Bodenabschnitts die Erzeugung von in ihrer Breite der des zentralen, ersten Bodenabschnitts entsprechenden, relativ breiten Ausschnitten in den Querbodenklappen der bekannten Behälter, die zum Überstülpen des Behälters auf den an der Palette befestigten ersten Bodenabschnitt benötigt werden. Diese Ausschnitte, die bis zum Rand durchgeführt werden müssen, ermöglichen von außen her einen Zugang in das Behälterinnere und stellen somit eine maßgebliche Gefahr für Diebstahl und Beraubung, insbesondere bei hochwertigem Transportgut, dar, weil der Behälter nicht mehr völlig nach außen verschlossen ist, so daß man verhältnismäßig leicht mit der Hand in sein Inneres greifen kann.

Bei einem anderen bekannten Behälter-Palette-Verbund (FR-A 23 88 725) sind gegenüber den vorstehend beschriebenen bekannten Behältern anstelle erster und zweiter Bodenabschnitte umlaufende Bodenstreifen vorgesehen, so daß die Gefahr der Diebstahlanfälligkeit reduziert ist, wenn die Bodenstreifen entlang aller Ränder an der Palette befestigt werden. Allerdings ist eine solche Befestigung nur im aufgefalteten Zustand des Behälters möglich. Zur Befestigung sind Befestigungselemente vorgesehen, die verdreht oder gespreizt werden sollen, um einen festen Halt des Transportbehälters auf der Palette zu gewährleisten. Diese Elemente sind insgesamt sehr kompliziert in ihrem Aufbau und kostspielig, und sie erfordern zudem besondere Maßnahmen an der Palette, um ihre sichere und funktionsbedingte Aufnahme zu gewährleisten. Um diese Befestigungselemente einsetzen zu können, muß man zunächst den gesamten Behälter auffalten und ohne jegliche Fixierung auf der Palette genau ausrichten, um Zugang zu den entsprechenden Löchern in den Bodenstreifen durch das Behälterinnere hindurch zu erhalten. Dieses bedeutet sowohl in ergonomischer wie auch in technischer Hinsicht eine Belastung für die die Montage durchführende Person, zumal unter Berücksichtigung der technisch schwierig zu handhabenden Dreh- oder Spreizelemente und der zu deren sicheren Aufnahme zu treffenden besonderen Maßnahmen an der Palette.

Um bei den bekannten Behältern mit separatem ersten Bodenabschnitt einen erhöhten Widerstand gegen die auftretenden Kräfte (Kippmomente, Scherkräfte), einhergehend mit einer vereinfachten Montage und einem Minimum an zur Verfügung zu haltenden Zuschnitten und Montagemitteln, zu erzielen und den Behälter zudem als nach außen hin geschlossene, im wesentlichen diebstahlsichere Einheit vorzusehen, sind bei einem weiteren bekannten Palette-Behälter-Verbund (DE-OS 34 15 405) in mindestens einem der bei zusammengelegtem Behälter oben liegenden Bodenabschnitte Ausnehmungen vorgesehen, die einen Zugang zu einem darunter befindlichen, auf die Palette auflegbaren Bodenabschnitt und einen freien Durchlaß für Befestigungsmittel zur Befestigung dieses unteren Bodenabschnitts im zusammengelegten Zustand des Zuschnitts an dem Palettenboden bilden.

Ein maßgeblicher Nachteil der meisten bekannten Palette-Behälter-Verbundanordnungen ist darin zu sehen, daß sie im wesentlichen jeweile nur an einem Palettentyp, also vor allem Holz- oder Kunststoffpalette, realisierbar sind und ein sinnvoller Einsatz bei heute immer mehr verwendeten Einweg-Wellpappe-Paletten allenfalls unter großen Schwierigkeiten, wenn überhaupt, möglich ist. Zudem kommt es bei unmittelbarem Aufliegen der Unterkanten des Behälters auf der Palette, wie dies bei mehreren der zuletzt beschriebenen Anordnungen des Standes der Technik der Fall ist, vor allem bei höheren Stapel-Stauchdrücken leicht zu Behälterbeschädigungen im Kantenbereich.

Der Erfindung liegt deshalb die Aufgabe zugrunde, einen einfach und wirtschaftlich herzustellenden Behälter Verbund für Paletten zu schaffen, wobei der Behälter aus Wellpappe, Pappe oder ähnlichen faltbarem Material besteht, der Behälter-Verbund eine universelle Verwendung für die unterschiedlichsten Palettenform und -basismaterialien wie Holz, Preßholz, Kunststoff, Wellpappe etc. ermöglicht sowie insgesamt verbesserte Belastungsverhältnisse bei zugleich hoher Diebstahlsicherheit erreicht werden.

Diese Aufgabe wird erfindungsgemäß bei dem eingangs beschriebenen Behälter-Verbund für Paletten dadurch gelöst, daß ein Paar einander gegenüberliegender Bodenklappen in einander entsprechenden Bereichen mit mindestens einen Teil der Öffnung bildenden schmalen Schlitzen ausgebildet sind, daß das zweite Flächenteil diese Schlitze durchgreift und daß die Faltlinien über die gesamte Längserstreckung des zweiten Flächenteils verlaufen, sowie über diese zwischen sich einen schmalen Streifen bestimmen.

Zwar ist es bekannt (US-PS 29 02 199), zur Befestigung eines aus Pappe auffaltbaren Behälters auf einer Papp-oder Wellpappe-Palette deren Oberfläche mit zwei daran angelenkten Klappen auszubilden, die einen Teil der Bodenklappen des Behälters überlagern, während sie selbst von einem rechtwinklig zu jenen angeordneten Bodenklappenpaar überdeckt werden, jedoch ist das Herstellen eines solchen Behälter-Verbundes für Paletten, speziell bei größeren Behälterabmessungen, außerordentlich kompliziert und erfordert in der Regel ein Verbiegen oder Knicken der Klappen. Zudem ist diese bekannte Anordnung einer Oberfläche mit Klappen einstückig und bedingt extrem große Zuschnitte von der doppelten Palettenfläche und -länge. Auch ist daraus kein Hinweis darauf zu entnehmen, wie der Fachmann bei vorgegebenen Paletten verfahren soll, da die Klappen Bestandteil der Palette sind, mit dieser angeliefert werden und Behälter mit zwei parallelen Schlitzen entlang zweier gegenüberliegender Bodenkanten erfordern.

Zur Herstellung des erfindungsgemäßen Behälter-Verbundes sind zwei vorzugsweise im wesentlichen kongruente, jeweils im wesentlichen hälftig gefaltete Blätter vorgesehen, deren erste Flächenteile unter Gegeneinanderliegen des sich über die Gesamtlänge erstreckenden Falzes mit den zweiten Flächenteilen großflächig auf der Palette befestigt und deren zweite, hochgefaltete Flächenteile durch sehr schmal zu haltende Schlitze in den Querbodenklappen in das Behälterinnere geführt werden können, um dann nach unten gefaltet zu werden und so die Bodenklappen des Behälters an der Palette festzuklemmen, so daß diese keiner besonderen Befestigung bedürfen. Diese Bodenklappen können recht schmal, d.h. als "Stummelklappen" ausgebildet werden, aber sie können auch den ganzen Behälterboden einnehmen. Im ersten Fall gewährleistet der erfindungsgemäße Behälter-Verbund einen zweilagigen Behälterboden, im zweiten Fall sogar und zwar zusammen mit den Bodenklappen, einen dreilagigen Boden. Die Schlitze brauchen praktisch nur eine Breite entsprechend der doppelten Materialstärke der Verbindungselemente aufzuweisen, so daß sie die Diebstahlsicherheit nur unwesentlich beeinträchtigen. Andererseits ermöglicht ein solcher Behälter-Verbund eine genaue Ausrichtung und Zentrierwirkung des Behälters auf der Palette. Diese Zentrierwirkung kann z.B. durch die Lösung der GB-A-2 150 533 nicht erzielt werden, weil dort die am zweiten Flächenteil klappbar angelenkten Flügelteile durch Schnitte vom ersten Flächenteil getrennt sind, so daß zwischen Behälter und ausgeklappten Flügelteilen des zweiten Flächenteils bei Ablage auf dem Behälterboden ein Freiheitsgradverbleibt, der insbesondere eine teilweise Verdrehung zwischen Palette und Behälter nicht verhindern kann. Da zwei zusammen verwendete erste Flächenteile den Außenabmessungen des Behälters entsprechen, stehen die Behälterwandungen auf einer glatten Fläche auf, wodurch gegenüber den bekannten Anordnungen mit einem einzigen integralen Verbindungselement eine verbesserte Kraftübertragung gewährleistet wird, indem der beim Stapeln auftretende Stauchdruck im Kantenbereich von den Verbindungselementen, also von Wellpappe oder Pappe, aufgenommen werden kann. Infolge der flächig durchgehenden ersten Flächenteile, auf denen der Boden des Behälters mit seinen Ecken und Kanten voll aufsteht, werden Unebenheiten und Unregelmäßigkeiten, die vor allem bei Kunststoff-, Holz- und Preßholzpaletten auftreten und zu Beschädigungen des Behälters sowie damit zur Beeinträchtigung des Stapel-Stauchwiderstandes führen können, ausgeglichen. Zum anderen entsprechen die beiden zweiten Flächenteile im Verbund im wesentlichen den Innenabmessungen des Behälters und erlauben somit eine ganz exakte Zentrierung des Behälters auf der Palette, wobei zugleich eine im Gegensatz zu herkömmlichen Bodenklappen-Anordnungen ebene Bodenfläche erzielt wird, die für bestimmte, z.B. hinsichtlich der Stabilität ihrer Kontur empfindliche Transportgüter vorteilhaft ist. Da das Füllmaterial des Behälters auf die Flächenteile und Bodenklappen drückt und damit den Behälter weitestgehend durch diesen Druck in seiner Lage hält, sind zusätzliche Spannbänder oder ähnliche Maßnahmen zur Erhaltung einer genauen Ausrichtung praktisch überflüssig. Die Verbindungselemente können zunächst für sich auf der Palette befestigt werden, d.h. es ist kein Eingreifen durch den aufgerichteten Behälter hindurch zur Anbringung der letzten Befestigungselemente nötig. Ein ganz maßgeblicher Vorteil besteht in der universellen Verwendung solcher Verbindungselemente für alle heute in Betracht kommenden Palettenformen und -typen wie Wellpappe-, Holz-, Preßholz- und Kunststoffpaletten, aber auch Paletten irgendwelcher anderen Konsistenz, weil die Befestigungsmöglichkeiten für die Verbindungselemente beliebig variabel sind. Mit anderen Worten kann im Randbereich oder anderen Ausstanzbereichen je nach Struktur der Oberfläche der Palette jegliche Art von Stopfen, Klammern, Klemmelementen od.dgl. angebracht werden, während bei Paletten mit weitgehend geschlossener Oberfläche wie Wellpappepaletten eine praktisch ganzflächige, zumindest großflächige Verleimung stattfinden kann. Dies erweitert den Einsatzbereich von Wellpappepaletten, wobei sogar ein maschinelles Anbringen der Verbindungselemente während der Herstellung der Palette selbst möglich ist, d.h. eine Konfektionierung der Wellpappepalette mit angelenkten Klemmbodenteilen erfolgen kann und damit die Palette sehr weitgehend im vollmaschinellen Rahmen vorbereitbar ist. - Natürlich ist es auch denkbar, für den Behälter-Verbund zwei nicht-kongruente, d.h. bezüglich der Behältergrundfläche asymmetrische Verbindungselemente vorzusehen, jedoch wäre dies hinsichtlich des Fertigungsaufwandes und der Bevorratung (Lagerhaltung) wie auch der Montage unvorteilhaft und unpraktisch, zumal die freie Austauschbarkeit beeinträchtigt würde. Ferner sei darauf hingewiesen, daß sich die Verbindungselemente auch für die Herstellung eines Verbundes von Behältern mit Paletten eignen, wenn die Behälter einen anderen als einen quadratischen sehr rechteckigen Grundriß haben, also z.B. oktaederförmig sind oder andere Vieleckformen aufweisen. Dabei wird man nur die Konturen des zweiten Flächenteils entsprechend der Behälterinnenform ausbilden, d.h. dieser anpassen, während für die ersten Flächenteile eine solche Anpassung an die Außenkonturen zwar möglich, aber nicht unbedingt notwendig ist, solange das Palettenoberflächenmaß eingehalten wird und das erste Flächenteil über die Außenkanten des Behälters vorsteht. Weiterhin sind die beiden Flächenteile um zwei zueinander im wesentlichen in einem der Stärke des Behälterbodens entsprechenden Abstand verlaufende Faltlinien gegeneinander faltbar, die zwischen sich einen schmalen Streifen, der den Falz bildet, bestimmen. Damit wird die Montage erleichtert, und die Bodenklappen des Behälters lassen sich im aufgerichteten Zustand desselben sauber umfassen. Dabei ist vorzugsweise die Länge des zwischen den beiden Faltlinien verlaufenden schmalen Streifens gleich der Länge des zweiten Flächenteils, so daß der schmale Streifen von innen gegen die Behälterwandung anliegt.

Obwohl es möglich ist, daß das zweite Flächenteil nur einen Teil der in Behälterquerrichtung verlaufenden Erstreckung des Behälters einnimmt, ist es besonders vorteilhaft, wenn die Fläche des Zuschnitts im wesentlichen der Oberfläche einer Palette, mit der das Verbindungselement verwendbar ist, entspricht und das zweite Flächenteil sowie der Faltungsbereich bzw. der Faltstreifen um die Stärke des Behältermaterials gegenüber dem ersten Flächenteil nach innen verspringen. Damit wird ein fester, praktisch doppelter Behälterboden geschaffen, so daß sich ein sehr fester Verbund ergibt. Der erhöhte Materialaufwand kann zumindest teilweise durch die bereits erwähnte Ausbildung der an den Behälterseitenwänden angeordneten Bodenklappen als reine Stummelklappen ausgeglichen werden.

Wie bereits erwähnt, ermöglicht der erfindungsgemäße Behälter-Verbund für Paletten einen universellen Einsatz für die verschiedensten Behälterformen. Um diesen Variationsmöglichkeiten in einfacher Weise gerecht zu werden, kann vorteilhaft im Bereich der der Faltkante gegenüberliegenden freien Kante des ersten Flächenteils eine Anzahl von Löchern zur Aufnahme von Befestigungselementen vorgesehen sein. Diese Löcher werden bevorzugt in den für die jeweiligen Behälterformen und Palettenstrukturen möglichen Abständen vorgesehen, d.h. es ist ein Raster von Löchern für Standard-Behältertypen möglich. Diese Löcher stören bei ganzflächigem Verkleben z.B. bei Einsatz auf Wellpappepaletten nicht, sondern sie können ggf. sogar, z.B. bei Konfektionierung auf Automaten, als Zentrierung für die aufzuklebenden Verbindungselemente dienen.

Um nach Befestigung der Verbindungselemente auf der Palette ein leichtes Aufsetzen des Behälters zu ermöglichen, können zweckmäßigerweise im Bereich der der Faltkante gegenüberliegenden freien Kante des zweiten Flächenteils mindestens zwei Ausstanzungen in Form länglicher, zweiseitig freigestanzter Zungen vorgesehen sein, die aus der Fläche des zweiten Flächenteils herausklappbar sind. Dadurch werden zusätzliche Halteelemente überflüssig, indem die Befestigung der hochstehenden zweiten Flächenteile mittels dieser Zungen erfolgen kann. Eine besonders wirksame, einfache Befestigung ergibt sich dann, wenn nach einer anderen Weiterbildung der Erfindung eine erste Ausstanzung als rechteckförmige Zunge und eine zweite, dazu beabstandete Ausstanzung als in seinem ander Flächenteilkante gelegenen Bereich vorzugsweise konisch verbreiterter, auf seiner übrigen freigestanzten Länge hinsichtlich seiner Breite der ersten Ausstanzung entsprechender Verriegelungslappen ausgebildet ist. Dabei werden die in den zweiten Flächenteilen vorgesehenen Ausstanzungen jeweils paarweise einander derart zugeordnet, daß beim Herstellen des Verbundes ein Verriegelungslappen in dem von einer Zunge gebildeten Ausschnitt leicht lösbar verriegelbar ist.

Wie bereits angedeutet, kann die Palette eine Wellpappe-Palette sein, wobei dann die ersten Flächenteile mit der Palettenoberfläche vorzugsweise großflächig verklebt sind. Ist die Palette hingegen eine Holz-, Preßholz-oder Kunststoffpalette, so werden die ersten Flächenteile mit ihr durch für sich bekannte, die Löcher durchgreifende Befestigungsstopfen verbunden. Dabei sind, wie ebenfalls angedeutet, die Löcher nach einem den für verschiedene Palettentypen vorgegebenen Befestigungselementmuster in den ersten Flächenteilen vorgesehen.

Weitere Vorteile und Ausführungsformen oder -möglichkeiten der Erfindung gehen aus der folgenden Beschreibung der in in der schematischen Zeichnung dargestellten Ausführungsbeispiele hervor. Es zeigt
- Fig. 1: das Aufrichten eines unter Verwendung erfindungsgemäßer Verbindungselemente hergestellten Palette-Behälter-Verbundes,
- Fig. 2: ein erfindungsgemäßes Verbindungselement in teilweise gefaltetem Zustand,
- Fig. 3: eine Einzelheit III der Fig. 2 in etwas abgewandelter Ausbildung,
- Fig. 4: in ausschnittsweiser Darstellung den Quer-(Breit-)Randbereich eines Zuschnitts für ein erfindungsgemäßes Verbindungselement im ungefalteten Zustand,
- Fig. 5: eine ausschnittsweise Darstellung des Querrandbereiches zweier gegeneinander angeordneter Verbindungselemente nach Faltung in Draufsicht,
- Fig. 6: eine Seitenansicht der Fig. 5,
- Fig. 7: eine axonometrische Ansicht der Anordnung der Fig. 5 und 6,
- Fig. 8: eine Verbundanordnung für eine Wellpappe-Palette,
- Fig. 9: eine Verbundanordnung für eine Kunststoffpalette und
- Fig. 10: eine Verbundanordnung für eine Holzpalette.

Fig. 1 zeigt die Herstellung eines Verbundes zwischen einer Palette 1, hier in Form einer aus Wellpappe aufgebauten Einweg-Palette, und einem Wellpappe-Faltbehälter 2, mit Hilfe zweier nach der Erfindung aufgebauter und im folgenden anhand der Fig. 2 bis 7 näher erläuterter Verbindungselemente 3. Bei der Palette handelt es sich um eine solche üblichen Aufbaus, wobei für die Herstellung des erfindungsgemäßen Verbundes, wie in Fig. 8 bis 10 gezeigt, je nach den Anwenderwünschen eine Wellpappe-Palette 1a, eine Kunststoff- oder Preßholz-Palette 1b, aber auch eine normal Holzpalette 1c oder jede andere Palettenstruktur in Betracht kommt. Der Behälter 2 ist ein üblicher Faltkarton mit Bodenklappen 21 und 22, wobei sich zwischen einem Paar gegenüberliegender Bodenklappen, hier in Form von Querwand-Bodenklappen 21, ein Schlitz 23 befindet, durch den die Verbindungselemente 3 in der noch zu beschreibenden Weise hindurchgeführt werden.

Das Verbindungselement 3 ist aus einem im wesentlichen flach-rechteckförmigen Zuschnitt 30 aus einlagiger Wellpappe gebildet, wobei aber auch ähnliches anderes faltbares Material wie z.B. Vollpappe entsprechender Eigenschaften, kaschiertes Wellpappe- oder Kartonmaterial, mehrlagige Wellpappe od.dgl., und zwar je nach den Verwendungserfordernissen, in Betracht kommt. Dieser Zuschnitt kann ein auf üblichen Wellpappe-Erzeugungsanlagen herstellbares Stanzteil sein, obwohl auch hier bezüglich der Herstellung keine Einschränkungen bestehen.

Der Zuschnitt 30 umfaßt, in seiner in Fig. 4 erkennbaren Breitenerstreckung B, nebeneinander einstückig und gegeneinander faltbar ein erstes und ein zweites Flächenteil 31 bzw. 32. In der in Fig. 1 angedeuteten Längserstreckung L entspricht das erste Flächenteil 31 der Außenlänge des Behälters 2 und, zumindest in diesem Falle, damit auch der Länge der Palette 1. Die Breite B 31 des ersten Flächenteils 31 entspricht mindestens dem Abstand vom Schlitz 23 bis zur Behälter-Außenkante, im vorliegenden Ausführungsbeispiel mit mittig angeordnetem Schlitz 23 also im wesentlichen der halben Behälter-Außenbreite. Das zweite Flächenteil 32 ist in seiner Länge gegenüber der Gesamtlänge L derart reduziert und damit gegenüber dem ersten Flächenteil 31 so abgesetzt, daß es im wesentlichen der Längen-Innenabmessung des Behälters 2 entspricht. Dadurch entsteht ein in Fig. 4 im Mittenbereich gezeigter Versatz. Die Breite B 32 des zweiten Flächenteils 32 ist etwas geringer als die Breite B 31 des ersten Flächenteils 31 und entspricht dem Abstand vom Schlitz 23 bis zur Behälter-Innenwand, hier also etwa der halben Behälter-Innenbreite. Die beiden Flächenteile 31, 32 sind um eine erste und eine zweite Faltlinie 34 bzw. 35 gegeneinander faltbar. Zwischen diesen beiden Faltlinien 34, 35 ist ein in Längsrichtung verlaufender Faltungsstreifen 33 bestimmt. Dessen Breite wird im wesentlichen entsprechend der Materialstärke des zu befestigenden Behälters 2, also der Materialstärke der Bodenklappen 21, vorgesehen. Um ein Auffalten und Umklappen des zweiten Flächenteils 32 in der in Fig. 5 bis 7 gezeigten Weise zu ermöglichen, ist in Verlängerung der Außenkante des zweiten Flächenteils 32 ein kurzer Einschnitt 38 in das Behälterteil 31 bis zu der ersten Faltlinie 34 vorgesehen, die ihrerseits an diesem Einschnitt 38 endet, also nicht bis zur Außenkante des ersten Flächenteils 31 durchgeführt ist. Der Zuschnitt 30 kann damit in der in Fig. 5 bis 7 gezeigten Weise gefaltet werden, so daß das zweite Flächenteil 32 in eine im wesentlichen parallele Lage zu dem ersten Flächenteil 31 gelangt, wobei der Abstand zwischen beiden im wesentlichen durch den Faltungsstreifen oder Falz 33 bestimmt wird und der Materialstärke der Behälter-Bodenklappen 21, 22 entspricht. Zwei solcher gefalteter Zuschnitte werden in der in Fig. 5 bis 7 gezeigten Weise spiegelbildlich gegeneinander gelegt. Es ergibt sich damit die aus Fig. 1 erkennbare Grundanordnung, wobei hier die beiden stumpf gegeneinander stoßenden Flächenteile 31 zusammen voll die Unterfläche der Palette 1 des Behälters 2 abdecken und, wenn der Behälter 2 in seinen Abmessungen im wesentlichen der Palettenoberfläche entspricht, letztere bedecken. Die beiden zweiten Flächenteile 32 sind vertikal aufgefaltet gezeigt.

Nach der weiter unten beschriebenen Befestigung der ersten Flächenteile 31 auf der Palettenoberfläche kann, wie ebenfalls aus Fig. 1 hervorgeht, der Behälter 2 aufgesetzt werden, indem mit Hilfe des Schlitzes 23 die aufrechtstehenden zweiten Flächenteile 32 umgeben werden, so daß die Bodenklappen 21 auf den ersten Flächenteilen aufliegen, woraufhin dann der Behälter heruntergeklappt und die freien Querwand-Bodenklappen 21 ebenfalls in eine die zweiten Flächenteile 32 umfassende Lage gebracht werden, nachdem zuvor die Längswand-Bodenklappen 22 eingeklappt worden sind. Alsdann wird der Behälter 2 endgültig auf der Palette arretiert, indem die zweiten Flächenteile 32 aus der vertikalen Position in Fig. 1 in eine horizontale, zu den ersten Flächenteilen 31 parallele Lage geklappt werden. Da die Breite B 32 der zweiten Flächenteile 32 im wesentlichen den Innenabmessungen des Behälters entspricht, liegen die zweiten Flächenteile 32 satt gegen die Innenwandung des Behälters 2 an, so daß dieser lagestabil gehalten wird und zentriert wird.

Die - bereits angedeutete - Befestigung der ersten Flächenteile 31 auf der Palettenoberfläche zum Festlegen der Montageposition der Fig. 1 kann auf verschiedene Weise erfolgen. Verwendet man eine Wellpappe-Palette 1a wie in Fig. 8, so wird man eine ganzflächige Verklebung mit der Palettenoberfläche vorsehen, während man bei einer Kunststoff- opder Preßmaterial-Palette 1b (Fig. 9) oder einer Holzpalette 1c (Fig. 10) die Befestigung zweckmäßig mit Hilfe von Stopfen durchführt, die in eigens dafür vorgesehene, entsprechende Löcher 311, 312 (s. Fig. 2) eingeführt werden können. Das Muster dieser Löcher richtet sich ganz nach den Befestigungsmustern herkömmlicher Paletten und ist dementsprechend wählbar. Es ist zweckmäßig, für verschiedene Palettentypen unterschiedliche Befestigungslöcher-Muster vorzusehen. Diese Löcher beeinträchtigen ein Verkleben im Falle von Wellpappe-Paletten 1a nicht.

Um die beiden zweiten Flächenteile 32 im vertikalen Montagezustand gemäß Fig. 1 aufrechthalten und damit das Aufsetzen des Behälters 2 in einfacher Weise gewährleisten zu können, sind die zweiten Flächenteile im Bereich ihrer freien Längskante mit ersten und zweiten Ausstanzungen 36 bzw. 37 versehen, wie man dies im Detail in Fig. 3 erkennt. Bei den ersten Ausstanzungen 36 handelt es sich um einen schmalen, parallele Faltkanten aufweisenden Streifen, der herausgedrückt werden kann, während die zweite Ausstanzung 37 einen konisch (Fig. 2) oder trapezförmig (Fig. 3) verbreiterten Kopfteil hat und seine Basis im wesentlichen der Breite der ersten Ausstanzung 36 entspricht, so daß diese Ausstanzungen bei spiegelbildlicher Anordnung von zwei Verbindungselementen 3 auf einer Palette derart ineinander gedrückt werden können, daß der verbreiterte Kopfteil der zweiten Ausstanzung 37 die erste Ausstanzung 36 durchgreift und leicht lösbar in der eingedrückten ersten Ausstanzung 36 durch deren paralleler Begrenzungskanten Hintergreifen verriegelt ist. Diese Verriegelung ist ebenso leicht wieder lösbar, wenn die beiden zweiten Flächenteile in der in Fig. 8 bis 10 angegebenen Weise in Pfeilrichtung herabgedrückt werden, um die Bodenklappen 21 und 22 des Behälters 2 zu übergreifen und damit den Behälter auf der Palette 1 festzusetzen.

Es erhellt ohne weiteres, daß die Bodenklappen 21 und 22 des Behälters 2 als Stummelklappen ausgebildet sein können, solange sie eine genügende Auflage der zweiten Flächenteile 32 von oben her und damit ein Festlegen des Behälters gegenüber der Palette gewährleisten. Ebenso ist es aber auch denkbar, daß die zweiten Flächenteile 32 in ihrer Fläche geringer ausgebildet werden, wenn sehr große Bodenklappen am Behälter vorgesehen sind. Allerdings muß berücksichtigt werden, daß zumindest in der Längserstreckung die zweiten Flächenteile 32 gegen die Behälterwände anliegen sollten, um eine genügende Zentrierung sicherzustellen, und ein Verschieben des Behälters auf der Palette im beladenen Zustand zu verhindern.

Mit anderen Worten begründet das Anliegen der eine ebene Bodenfläche begründenden zweiten Flächenteile 32 gegen die Behälterinnenwände in Verbindung mit der sicheren Befestigung der ersten Flächenteile 31 auf der Palettenoberfläche maßgeblich den stabilen Transportverbund, während durch das Unterliegen der Behälteraußenkanten durch die ersten Flächenteile 31 eine Schonung dieses Kantenbereiches bei hohen Belastungen beim Transport erreicht wird. Durch Einbringen des Transportmaterials werden die zweiten Flächenteile 32 fest gegen die Palette gedrückt, so daß der Behälter 2 zentriert und unverrückbar auf der Palette festsitzt, während die ersten Flächenteile neben ihrer Funktion der Befestigung auf der Palettenoberfläche zugleich dem Puffern zwischen leicht verformbarer Behälterkante und wesentlich widerstandsfähiger Palettenoberfläche dienen.

## Patentansprüche

1. Behälter- Verbund für Paletten, umfassend einen faltbaren Behälter (2) aus Wellpappe, Pappe oder ähnlichem Material mit Bodenklappen, die eine Öffnung einschließen und ein Verbindungselement (3) zur Herstellung einer lösbaren Verbindung zwischen einer Palette (1) und dem faltbaren Behälter, wobei das Verbindungselement (3) aus Wellpappe, Pappe oder ähnlichem Material besteht und mindestens ein auf der Oberfläche der Palette (1) befestigbares erstes Flächenteil (31) sowie ein gegen dieses faltbares, die Öffnung durchgreifendes zweites Flächenteil (32) umfaßt und das erste und das zweite Flächenteil aus einem Zuschnitt gefaltet sind, den Außen- bzw. Innenabmessungen der halben Behältergrundfläche entsprechen, um zwei zueinander im wesentlichen in einem der Stärke des Behälterbodens entsprechenden Abstand verlaufende Faltlinien gegeneinander faltbar sind sowie im zusammengefalteten Zustand die Bodenklappen einer Behälterhälfte sandwichartig von unten und oben bedecken, **dadurch gekennzeichnet,** daß ein Paar einander gegenüberliegender Bodenklappen (21) in einander entsprechenden Bereichen mit mindestens einen Teil der Öffnung bildenden schmalen Schlitzen (23) ausgebildet sind, daß das zweite Flächenteil diese Schlitze (23) durchgreift und daß die Faltlinien (34, 35) über die gesamte Längserstreckung des zweiten Flächenteils (32) verlaufen, sowie über diese zwischen sich einen schmalen Streifen (33) bestimmen.

2. Behälter-Verbund nach Anspruch 1, **dadurch gekennzeichnet,** daß die Fläche des Zuschnitts (30) im wesentlichen der Oberfläche einer Palette (1), mit der das Verbindungselement verwendbar ist, entspricht und das Zweite Flächenteil (32) sowie der Faltungsbereich bzw. der Faltstreifen (34, 35) um die Stärke des Behältermaterials gegenüber dem ersten Flächenteil (31) nach innen verspringt.

3. Behälter-Verbund nach Anspruch 1 oder 2 , **dadurch gekennzeichnet,** daß, im Bereich der der Faltlinie gegenüberliegenden freien Kante des ersten Flächenteils (31) eine Anzahl von Löchern (311, 312) zur Aufnahme von Befestigungselementen (4) vorgesehen ist.

4. Behälter-Verbund nach einem der Ansprüche 1 bis 3 , **dadurch gekennzeichnet,** daß im Bereich der der Faltkante gegenüberliegenden freien Kante des zweiten Flächenteils (32) mindestens zwei Ausstanzungen (36, 37) in Form länglicher, zweiseitiger freigestanzter Zungen vorgesehen sind, die aus der Fläche des zweiten Flächenteils herausklappbar sind.

5. Behälter-Verbund nach Anspruch 4 , **dadurch gekennzeichnet,** daß eine erste der Ausstanzungen als rechteckförmige Zunge (36) und eine zweite, dazu beabstandete Ausstanzung als in seinem an der Flächenteilkante gelegenen Bereich vorzugsweise konisch verbreiterter, aus seiner übrigen freigestanzten Länge hinsichtlich seiner Breite der ersten Ausstanzung entsprechender Verriegelungslappen (37) ausgebildet ist.

6. Boxpalette, die unter Verwendung eines Behälter-Verbundes nach einem der Ansprüche 1 bis 5 hergestellt ist, wobei zwei Verbindungselemente mit ihren ersten Flächenteilen jeweils auf der Oberfläche der Palette befestigt sind und diese im wesentlichen abdecken, **dadurch gekennzeichnet**, daß die Ausschnitte als im wesentlichen der doppelten Materialstärke der Verbindungselemente (3) entsprechende Schlitze (23) ausgebildet sind und daß der Faltungsbereich (33) der Zuschnitte (30) in den Schlitzen (23) in einem gegenüberliegenden Paar erster Bodenklappen (21) des Behälters angeordnet ist und letztere wie auch die zweiten, dazu im Winkel verlaufenden Bodenklappen (22) voll auf den ersten Flächenteilen (31) aufliegen.

7. Boxpalette nach Anspruch 6 , **dadurch gekennzeichnet,** daß die Palette (1) eine Wellpappe-Palette ist und die ersten Flächenteile (31) mit der Palettenoberfläche verklebt sind.

8. Boxpalette nach Anspruch 6 , **dadurch gekennzeichnet,** daß die Palette (1) eine Holz-, Preßholz- oder Kunststoffpalette ist und die ersten Flächenteile (31) mit ihr durch für sich bekannte, die Löcher (311, 312) durchgreifende Befestigungsstopfen (4) verbunden sind.

9. Boxpalette nach Anspruch 8 , **dadurch gekennzeichnet,** daß die Löcher (311, 312) nach einem Befestigungselementmuster, das für verschiedene Palettentypen vorgegeben ist, in den ersten Flächenteilen (31) vorgesehen sind.

10. Boxpalette, die unter Verwendung eines Behälter-Verbundes nach Anspruch 4 oder 5 hergestellt ist, nach einem der Ansprüche 6 bis 9 , **dadurch gekennzeichnet,** daß die in den zweiten Flächenteilen (32) vorgesehenen Ausstanzungen (36, 37) jeweils paarweise einander derart zugeordnet sind, daß beim Herstellen des Verbundes ein Verriegelungslappen (37) in dem von einer Zunge (36) gebildeten Ausschnitt leicht lösbar verriegelbar ist.

## Claims

1. Container composite for pallets, including a foldable container (2) made of corrugated or uncorrugated cardboard or the like material with bottom flaps which close an opening and a connecting element (3) for making a releasable connection between a pallet (1) and the foldable container, wherein the connecting element (3) is made of corrugated or uncorrugated cardboard or the like material and includes at least one first surface portion (31) which can be attached to the surface of the pellet (1) as well as a second surface portion (32) which is foldable relative to the first surface portion (31) and extends through the opening, and the first and second surface portions are folded from a blank, correspond to the inside and outside dimensions of half the container base surface, can be folded relative to each other about two fold lines extending essentially at a distance from each other corresponding to the thickness of the container bottom, and also in the folded-up state cover the bottom flaps of one half of the container from above and below in sandwich fashion, characterised in that a pair of mutually opposed bottom flaps (21) are constructed in mutually corresponding regions with narrow slots (23) forming at least part of the opening, the second surface portion extends through these slots (23), and the fold lines (34, 35) extend over the full length of the second surface portion (32) and also over this same length define between them a narrow strip (33).

2. Container composite according to claim 1, characterised in that the area of the blank (30) essentially corresponds to the surface area of a pallet (1) with which the connecting element is usable, and the second surface portion (32) as well as the fold region or the fold strip (34, 35) is set inwardly relative to the first surface portion (31) by the thickness of the container material.

3. Container composite according to claim 1 or 2, characterised in that in the region of the free edge of the first surface portion (31) opposite the fold line, a number of holes (311, 312) are provided for receiving fastening elements (4).

4. Container composite according to any of claims 1 to 3, characterised in that in the region of the free edge of the second surface portion (32) opposite the fold edge there are provided at least two punched-out portions (36, 37) in the form of elongate tongues punched free on two sides, which can be folded out of the surface of the second surface portion.

5. Container composite according to claim 4, characterised in that a first one of the punched-out portions is constructed as a rectangular tongue (36) and a second punched-out portion spaced apart therefrom is constructed as a locking tab (37) which is preferably conically widened in its region located at the edge of the surface portion and which corresponds to the first punched-out portion with respect to its width from its remaining free-punched length.

6. Box pallet which is made using a container composite according to any of claims 1 to 5, wherein two connecting elements are attached by their first surface portions in each case to the surface of the pallet and essentially cover it, characterised in that the cut-out portions are constructed as slots (23) essentially corresponding to twice the material thickness of the connecting elements (3), and the fold region (33) of the blanks (30) is arranged in the slots (23) in an opposed pair of first bottom flaps (21) of the container, and the latter as well as the second bottom flaps (22) which extend at an angle thereto rest entirely on the first surface portions (31).

7. Box pallet according to claim 6, characterised in that the pallet (1) is a corrugated cardboard pallet and the first surface portions (31) are glued to the pallet surface.

8. Box pallet according to claim 6, characterised in that the pallet (1) is a wooden, compressed wood or plastic pallet, and the first surface portions (31) arc connected to it by fastening plugs (4) known in the art and extending through the holes (311, 312).

9. Box pallet according to claim 8, characterised in that the holes (311, 312) are provided in the first surface portions (31) according to a pattern of fastening elements which is predetermined for different pallet types.

10. Box pallet which is made using a container composite according to claim 4 or 5, according to any of claims 6 to 9, characterised in that the punched-out portions (36, 37) provided in the second surface portions (32) are in each case coordinated with each other in pairs in such a way that during manufacture of a composite, a locking tab (37) can be locked so as to allow easy release in the cut-out portion formed by a tongue (36).

## Revendications

1. Emballage composite pour palettes, comportant un récipient pliable (2) en carton ondulé, en carton ou un matériau analogue, comportant des rabats de fond, qui entourent une ouverture,ainsi qu'un élément d'assemblage (3) destiné à réaliser un assemblage amovible entre une palette (1) et le récipient pliable, où l'élément d'assemblage (3) est constitué de carton ondulé, de carton ou d'un matériau analogue, et comporte au moins une première partie plate (31) pouvant être fixée à la surface de la palette (1), ainsi qu'une deuxième partie plate (32), pouvant être repliée contre la première et pénétrant dans l'ouverture, et la première et la deuxième parties plates sont obtenues par pliage à partir d'une découpe, correspondent aux dimensions extérieures et intérieures de la demi surface de base du récipient, peuvent être repliées l'une contre l'autre, autour de deux lignes de pliage, courant l'une vers l'autre essentiellement à une distance correspondant à l'épaisseur du fond du récipient, et, à l'état replié, recouvrent par en haut et par en bas, en sandwich, les rabats de fond d'une moitié du récipient, caractérisé en ce qu'une paire de rabats de fond (21), opposés l'un à l'autre, sont réalisés dans des zones correspondant l'une à l'autre, par des fentes étroites (23), formant au moins une partie de l'ouverture ; que la deuxième partie plate pénètre dans ces fentes (23) ; et que les lignes de pliage (34, 35) courent sur toute l'étendue longitudinale de la deuxième partie plate (32) et, audessus de cette dernière, forment entre elles une bande étroite (33).

2. Emballage composite selon la revendication 1, caractérisé en ce que la surface de la découpe (30) correspond essentiellement à la surface d'une palette (1) avec laquelle peut être utilisé l'élément d'assemblage, et que la deuxième partie plate (32), de même que la zone de pliage ou la bande de pliage (34, 35) est en saillie vers l'intérieur, d'une longueur correspondant à l'épaisseur du matériau de l'emballage par rapport à la première partie plate (31).

3. Emballage composite selon la revendication 1 ou 2, caractérisé en ce que, dans la zone de l'arête libre, opposée à la ligne de pliage, de la première partie plate (31), on prévoit un certain nombre de trous (311, 312) destinés à recevoir des éléments de fixation (4).

4. Emballage composite selon l'une des revendications 1 à 3, caractérisé en ce que, dans la zone de l'arête libre, opposée à l'arête de pliage, de la deuxième partie plate (32), on prévoit au moins deux parties découpées (36, 37), sous forme de languettes longitudinales dégagées des deux côtés, et qui peuvent être rabattues vers l'extérieur à partir de la surface de la deuxième partie plate.

5. Emballage composite selon la revendication 4, caractérisé en ce qu'une première des parties découpées est réalisée sous forme d'une languette rectangulaire (36), et une deuxième partie découpée, à une certaine distance de la première, est conçue comme une patte de verrouillage (37), s'évasant de préférence d'une manière conique dans sa zone disposée contre l'arête de la partie plate et, à partir du reste de sa longueur dégagée, correspondant pour ce qui est de sa largeur à la première partie découpée.

6. Palette-caisse, fabriquée grâce à l'utilisation d'un emballage composite selon l'une des revendications 1 à 5, dans lequel deux éléments d'assemblage sont chacun, par leurs premières parties plates, fixés sur la surface de la palette et recouvrent pratiquement cette dernière, caractérisée en ce que les flans sont constitués comme des fentes (23), correspondant essentiellement au double de l'épaisseur du matériau des éléments d'assemblage (3), et en ce que la zone de pliage (33) des découpes (30) se trouvant dans les fentes (23) est disposé dans une paire opposée de premiers rabats de fond (21) du récipient, ces derniers rabats de fond (22), tout comme les deuxièmes rabats, faisant un angle avec eux, étant disposés en pleine surface sur les premières parties plates (31).

7. Palette-caisse selon la revendication 6, caractérisée en ce que la palette (1) est une palette en carton ondulé, et que les premières parties plates (31) sont collées à la surface de la palette.

8. Palette-caisse selon la revendication 6, caractérisée en ce que la palette (1) est une palette en bois, en bois comprimé ou en plastique, et que les premières parties plates (31) sont assemblées par des tampons de fixation (4), connus en soi, qui traversent les trous (311, 312).

9. Palette-caisse selon la revendication 8, caractérisée en ce que les trous (311, 312) sont prévus dans les premières parties plates (31) selon un modèle d'éléments de fixation prédéfini pour différents types de palettes.

10. Palette-caisse fabriquée par utilisation d'un emballage composite selon la revendication 4 ou 5, selon l'une des revendications 6 à 9, caractérisée en ce que les parties découpées (36, 37) prévues dans les deuxièmes parties plates (32) sont affectées deux par deux les unes aux autres, de façon que, lors de le fabrication de l'emballage composite, une patte de verrouillage (37) puisse être verrouillée, d'une manière aisément amovible, dans le flan formé par une languette (36).
